# DEMANDE DE BREVET EUROPEEN

(11) **EP 0 033 700 A2**
(43) Date de publication de la demande: **12.08.1981**
(21) Numéro de dépôt: 81400154.1
(22) Date de dépôt: 02.02.1981
(51) Int. Cl.: F24C 3/10

(54) **Perfectionnements apportés aux appareils à gaz à plusieurs brûleurs équipés chacun d'une électrode d'allumage alimentée en haute tension**

(30) Priorité: 01.02.1980 FR 8002294
(71) Demandeur: SOURDILLON, F-37250 Montbazon (FR)
(72) Inventeur: Lemonnier de Gouville, Jean-Bernard, F-37250 Montbazon (FR)
(74) Mandataire: Jacquelin, Marc-Henri

(57) **Abrégé**

L'appareil à gaz comporte plusieurs brûleurs (A, B, C) équipé chacun d'une électrode d'allumage (1a, 1b, 1c); une ligne haute tension (3) est munie de dispositifs inverseurs (4a, 4b, 4c) qui permettent de diriger à volonté la haute tension sur les électrodes d'allumage (1a, 1b, 1c), respectivement des brûleurs (A, B, C).

## Description

L'invention est relative aux appareils à gaz à plusieurs brûleurs équipés chacun d'une électrode d'allumage alimentée en haute tension.

On connait de tels appareils à gaz dans lesquels seule l'électrode d'allumage du brûleur que l'on désire allumer est alimentée en haute tension, ce qui permet d'éliminer tout danger d'inflammation dans une zone autre que celle du brûleur que l'on désire allumer et tout risque que l'utilisateur soit soumis à une décharge électrique s'il est, par mégarde, en contact avec l'électrode d'un autre brûleur.

Dans un appareil de ce type (décrit dans la demande de brevet France n° 78 16910 au nom du demandeur de la présente demande de brevet), chaque électrode d'allumage est reliée à un dispositif interrupteur à deux contacts, à savoir, d'une part, un contact basse tension qui, lorsqu'on agit sur ledit dispositif interrupteur, ferme le circuit basse tension d'un transformateur, et, d'autre part, un contact haute tension qui, lorsqu'on agit sur le susdit dispositif interrupteur, ferme le circuit haute tension dudit transformateur pour alimenter l'électrode d'allumage du brûleur considéré.

Un appareil à gaz établi comme il vient d'être dit présente l'avantage de ne comporter qu'un seul transformateur générateur de haute tension. Toutefois, il faut prévoir autant de dispositifs interrupteurs à deux contacts qu'il y a de brûleurs, ce qui, dans certains cas, constitue un inconvénient notamment au point de vue prix de fabrication et encombrement.

On a alors proposé un appareil comportant autant de circuits générateurs de haute tension qu'il y a de brûleurs, un dispositif interrupteur simple étant interposé entre chacun de ces circuits générateurs de haute tension et le brûleur considéré. Cependant, la nécessité de prévoir autant de circuits générateurs de haute ten- . sion qu'il y a de brûleurs constitue un inconvénient, notamment au point de vue prix de fabrication, encombrement et câblage d'un circuit électrique haute tension de longueur importante.

La présente invention a pour objet de remédier aux inconvénients dont il vient d'être question ci-dessus.

La présente invention a pour but un appareil à gaz à plusieurs brûleurs équipés chacun d'une électrode d'allumage alimentée en haute tension, qui ne comporte qu'un seul circuit générateur de haute tension et dont le circuit électrique haute tension soit de longueur minimum.

L'appareil à gaz comporte plusieurs brûleurs équipés chacun d'au moins une électrode d'allumage alimentée en haute tension, et il est caractérisé par le fait qu'il comporte en outre,
- un seul circuit générateur haute tension,
- une ligne haute tension reliant ce circuit générateur haute tension à la masse de l'appareil, cette ligne comportant, montés en série, autànt de dispositifs inverseurs à deux bornes de sortie, une borne d'entrée et deux positions qu'il y a de brûleurs, ces dispositifs inverseurs étant montés de sorte qu'ils sont normalement (c'est-à-dire lorsque l'utilisateur ne procède à aucune opération d'allumage) dans une position telle que la ligne haute tension ne soit pas interrompue électriquement,
- une liaison électrique entre la borne de sortie normalement libre de chaque dispositif inverseur et l'électrode d'allumage du brûleur correspondant,
- une liaison électrique permanente entre chaque brûleur et la masse de l'appareil,
- et des moyens d'actionnement de chaque dispositif inverseur pour que, lorsque l'utilisateur veut procéder à l'allumage d'un brûleur,_{.}il fasse passer temporairement le dispositif inverseur correspondant de sa position normale,pour laquelle il assure la continuité électrique de la ligne haute tension, à sa position exceptionnelle . pour laquelle il alimente sa borne de sortie normalement libre,

ce, grâce à quoi, on obtient des moyens d'allumage individuels de chacun des brûleurs de l'appareil à gaz qui sont particulièrement simples puisqu'ils ne comportent qu'un seul circuit générateur de haute tension et un-minimum de longueur de circuit électrique haute tension.

L'invention consiste, mise à part cette disposition, en certaines autres dispositions qui s'utilisent de préférence en même temps et dont il sera plus explicitement question ci-après.

L'invention pourra, de toute façon, être mieux comprise à l'aide du complément de description qui suit ainsi que du dessin ci-annexé, lesquels complément et dessin sont relatifs à un mode de réalisation préféré de l'invention et ne comportent, bien entendu, aucun caractère limitatif.

La figure unique, de ce dessin, est une vue schématique d'un appareil à gaz établi conformément à l'invention.

L'appareil à gaz montré sur cette figure comporte plusieurs brûleurs A, B, C, équipés chacun d'une électrode d'allumage 1ₐ, 1_{b}, 1_{c} alimentée en haute tension.

Cette alimentation s'effectue grâce à un seul circuit générateur de haute tension 2.

Une ligne haute tension 3 relie ce circuit générateur haute tension 2 à la masse de l'appareil.

Cette ligne comporte, montés en série, autant de dispositifs inverseurs 4ₐ, 4_{b}, 4_{c} qu'il y a de brûleurs A, B,C.

Chaque dispositif inverseur 4ₐ, 4_{b}, 4_{c} comporte deux bornes de sortie, respectivement 5ₐ et 6 , 5_{b} et 6_{b}, ⁵_{c} et 6_{c}, et une borne d'entrée, respectivement 7ₐ, 7_{b}, 7_{c}.

Chaque dispositif inverseur 4ₐ, 4_{b}, 4_{c} peut donc occuper deux positions.

Ces dispositifs inverseurs 4ₐ, 4_{b}, 4_{c} sont montés de sorte qu'ils sont normalement (c'est-à-dire lorsque l'utilisateur ne procède à aucune opération d'allumage) dans une position telle que la ligne à haute tension 3 ne soit pas interrompue électriquement.

Une liaison électrique 8ₐ, 8_{b}, 8_{c} est prévue entre la borne de sortie normalement libre 5ₐ, 5_{b}, 5_{c} de chaque dispositif inverseur 4ₐ, 4_{b}, 4_{c} de l'électrode d'allumage 1ₐ, 1_{b}, 1_{c}, respectivement du brûleur correspondant A, B, C.

Une liaison électrique permanente 9ₐ, 9_{b}, 9_{c} est prévue entre chaque brûleur A, B, C et la masse de l'appareil.

Des moyens d'actionnement de chaque dispositif inverseur 4ₐ, 4_{b}, 4_{c} sont prévus pour que, lorsque l'utilisateur veut procéder à l'allumage d'un brûleur, il fasse passer temporairement le dispositif inverseur 4ₐ, 4_{b}, 4_{c} corres- pondant au brûleur A, B, C, de sa position normale, pour laquelle il assure la continuité électrique de la ligne haute tension 3, à sa position exceptionnelle pour laquelle il alimente sa borne de sortie normalement libre 5ₐ, 5_{b}, 5_{c}.

Sur la figure, on a montré les dispositifs-inverseurs 4ₐ, 4_{b} des brûleurs A, B, dans leur position normale, et le' dispositif inverseur 4_{c} du brûleur C dans sa position exceptionnelle, le brûleur C étant en cours d'allumage.

En ce qui concerne les moyens d'actionnement de chaque dispositif inverseur 4ₐ, 4_{b}, 4_{c}, ils peuvent être commandés, lorsque chaque brûleur A, B, C est alimenté par un robinet d'alimentation 10ₐ, 10_{b}, 10_{c}, par l'organe de manoeuvre 11ₐ, 11_{b}, 11_{c} du robinet 10ₐ, 10_{b}, 10_{c} considéré qui est alors agencé pour présenter une course d'enfoncement nécessaire pour déverrouiller le robinet et qui actionne le dispositif inverseur 4ₐ, 4_{b}, 4_{c} considéré.

A cet effet, on peut prévoir, sur la tige 12ₐ, 12_{b}, 12_{c}, de chaque robinet 10ₐ, 10_{b}, 10_{c}, une butée isolante 13ₐ, 13_{b}, 13_{c}, actionnant les dispositifs inverseurs 4ₐ, 4_{b}, 4_{c}.

On conçoit alors qu'un appareil à gaz établi comme décrit ci-dessus présente notamment l'avantage de pouvoir réaliser des moyens d'allumage individuel de chaque brûleur de l'appareil de façon particulièrement simple puisque ces moyens d'allumage ne comportent qu'un seul circuit générateur de haute tension et un minimum de longueur de circuit électrique haute tension.

En ce qui concerne le circuit générateur de haute tension 2, il peut comporter, par exemple, un transformateur élévateur de tension dont le primaire est relié au réseau et dont le secondaire débite sur la ligne haute tension 3.

Comme il va de soi, et comme il résulte d'ailleurs déjà dece qui précède, l'invention ne se limite nullement à ceux de ses modes d'application et de réalisation qui ont été plus particulièrement envisagés ; elle en embrasse, au contraire, toutes les variantes.

## Revendications

1.- Appareil à gaz comportant plusieurs brûleurs équipés chacun d'au moins une électrode d'allumage alimentée en haute tension, caractérisé par le fait qu'il comporte, en outre,
- un seul circuit générateur de haute tension,
- une ligne haute tension reliant ce circuit générateur haute tension à la masse de l'appareil, cette ligne comportant, montés en série, autant de dispositifs inverseurs à deux bornes de sortie, une borne d'entrée et deux positions qu'il y a de brûleurs, ces dispositifs inverseurs étant montés de sorte qu'ils sont normalement (c'est-à-dire lorsque l'utilisateur ne procède à aucune opération d'allumage) dans une position telle que la ligne haute tension ne soit pas interrompue électriquement,
- une liaison électrique entre la borne de sortie normalement libre de chaque dispositif inverseur et l'électrode d'allumage du brûleur correspondant,
- une liaison électrique permanente entre chaque brûleur et la masse de l'appareil,
- et des moyens d'actionnement de chaque dispositif inverseur pour que, lorsque l'utilisateur veut procéder à l'allumage d'un brûleur, il fasse passer temporairement le dispositif inverseur correspondant de sa position normale pour laquelle il assure la continuité électrique de la ligne haute tension à sa position exceptionnelle pour laquelle il alimente sa borne de sortie normalement libre.

2.- Appareil à gaz selon la revendication 1, caractérisé par le fait que les moyens d'actionnement de chaque dispositif inverseur sont commandés par une course d'enfoncement du robinet d'alimentation du brûleur considéré.

3.- Appareil à gaz selon la revendication 2; caractérisé par le fait que chaque robinet d'alimentation est commandé par un organe de manoeuvre qui est agencé pour présenter une course d'enfoncement nécessaire au déverrouillage du robinet, cette course d'enfoncement actionnant le dispositif inverseur considéré.

4.- Appareil à gaz selon la revendication 3, caractérisée par le fait que chaque robinet d'alimentation comporte une tige munie d'une butée isolante coopérant avec le dispositif inverseur considéré.
